# FASCICULE DE BREVET EUROPEEN

(11) **EP 0 042 024 B1**
(45) Date de publication et mention de la délivrance du brevet: **05.12.1984**
(21) Numéro de dépôt: 80830043.8
(22) Date de dépôt: 04.07.1980
(51) Int. Cl.: E04B 2/84

(54) **Procédé pour l'exécution sur place et sans coffrage de cloisons de maçonnerie en béton armé**
Verfahren für die Ausführung an Ort und Stelle und ohne Schalung von Mauerwerktrennwänden aus Stahlbeton
Method of producing at the site and without formwork masonry partition walls in reinforced concrete

(30) Priorité: 06.05.1980 IT 942180
(43) Date de publication de la demande: 23.12.1981
(73) Titulaire: Casini, Carlo Eugenio, Firenze (IT); Pietrini, Roberto, Firenze (IT); Vella, Saverio, Firenze (IT)
(72) Inventeur: Casini, Carlo Eugenio, Firenze (IT); Pietrini, Roberto, Firenze (IT); Vella, Saverio, Firenze (IT)
(74) Mandataire: Martini, Lazzaro

## Description

L'invention concerne un procédé pour l'exécution sur place et sans coffrage, de cloisons de maçonneirie en béton armé, spécialement en élévation, portantes et non.

On sait qu'actuellement les parois en béton armé sont coulées en place à l'aide de coffrages, soit préfabbriquées puis transportées et mises en oeuvre.

Les premières comportent une incidence élevée de la main d'oeuvre, des temps d'exécution longs, de multiples phases d'exécution (telles que le coffrage, l'armature, le coulée, le decoffrage) l'impossibilité d'industrialiser le travail. Les secondes entrainent des frais élévés de transport, des limites de dimensions, de poids et de techniques (joints, assemblage), une liberté formelle limitée et une continuité structurelle réduite. En outre on sait qu'on peut réalizer une paroi de bâtiment en béton armé sans coffrages avec la mise en place d'une structure métallique de support du béton et la successive projection du béton sur la dite structure.

En particulier le brevet AU-B-421 207 montre une structure de support du béton avec des poutres horizontales et verticales d'encadrement un panneau positionné entre les dites poutres et un filet métallique fixé aux poutres en face du panneau; mais cette structure exige beaucoup de temps pour l'assemblage et la solidarisation et, en plus, est très lourde pour cause des poutres.

Encore, le brevet FR-A-2 283 273 montre une structure de support du béton avec une pluralité de plaques verticales, rapprochées entre elles sur le même plan, prévoues avec des inégalités de surface constituant moyens d'ancrage pour le béton; mais cette structure a seulement la fonction de coffrage perdu et ne permet pas l'union des plaques entre elles ni l'union des elements portants les étages du bâtiment entre eux et, d'habitude, permet la projection du béton sur une face seulement de la structure.

Enfin le brevet US-A-1 960 961 montre une structure de support du béton avec des profilés verticaux et horizontaux d'encadrement dont lea ailes marginales des profilés verticaux realisent une mortaise d'union et deux filets métalliques fixés aux profilés et justopposés entre eux pour définir une paroi creuse; mais cette structure permet de réalizer des parois d'une petite épaisseur et jamais portant. La présente invention a pour but de remédier à ces inconvénients.

L'invention, telle qu'elle est caractérisée dans les revendications, resoud le problème de la réalisation sur place et sans coffrages, des cloisons en béton armé, spécialement en élévation, portantes et non, projetant mécaniquement, pour l'épaisseur désirée, le béton sur le deux faces d'une structure préparée à pied d'oeuvre et comprenant: une série des panneaux, rigidies, verticaux, installés de côte entre deux guides métalliques parallèles et opposés; un nombre convenable de treillis en rond d'acier, interposés entre les dits panneaux, dont les membrures, qui sont espacées des faces des panneaux, sont ancrées à deux plaques solidaires des dits guides; deux grillages métalliques placés en avant, mais espacés des deux faces des panneaux et encrés aux dits guides et aux dits treillis.

Les avantages obtenus grâce à cette invention consistent essentiellement en ceci que le temps d'exécution et l'incidence de la main d'oeuvre sont considérablement réduits, la liberté formelle est maximale, la continuité structurale est bonne, il est possible d'englober l'isolement thermo-acoustique, il est aussi possible de prédisposer les ouvertures pour les embrasures des portes ed des fenêtres, ainsi que pour les canalisations relatives à des installations électriques et hydrothermosani- taires; outre à ceci, la technologie employée pour projeter le béton est celle dite du "spritz- béton" dont les caractéristiques granulométriques et plastiques sont donc analogues à celles typiques des coulées réalisées en coffrages, mais avec cet avantage ultime consistant en une meilleure cohésion et résistance du matériau, dérivant de la force avec laquelle il est projeté et du bas pourcentage d'eau.

Dans ce qui suit l'invention est exposée plus en détail et à l'aide de dessins annéxés repre- sentant seulement un mode d'execution.

La Fig. 1 représente, en vue axonométrique éclatée, une partie de la structure de support et de l'armature de béton pour une cloison de maçonnerie réalisée selon l'invention; la Fig. 2 représente, en prospective avec section, une partie de paroi verticale finie, réalisée selon l'invention; la Fig. 3 représente le détail de la section verticale de deux cloisons coplanaires superposées avec un plancher interposé, obtenues selon l'invention.

Les figures représentent une paroi verticale en béton armé obtenue sur place et sans coffrage.

Le procédé pour son exécution comprend les phases suivantes:
A) La préparation à pied d'oeuvre d'une structure composée d'une rangée de panneaux (1) rigides avant la fonction de support du béton-et dont une dimension est égale à la hauteur de la paroi à construire-installés de côte entre deux guides métalliques (2-3), parallèles et opposés et dont la longueur est au moins égale à la longueur des parois à construire; d'un ou plusieurs treillis, interposés entre les dits panneaux (1) à la distance préétablie, faisant la fonction de liaison structurale des semelles en béton armé, interne (10) et externe (11) par rapport à la cloison, dont les membrures (4) qui sont réparties de face et espacées des deux faces des panneaux (1), sont reliées entre elles par des diagonales (14) et ancrées à deux plaques d'extrémité (5-6) solidaires des sus-dits guides (2-3); de deux grillages métalliques (7-8) soudés éléctriquement, faisant fonction d'armature pour les semelles, interne (10) et externe (11) en béton armé, disposés de face et à bonne distance des panneaux (1) et dont les éléments transversaux sont soudés aux membrures (4) des dits treillis et dont les éléments longitudinaux sont soudés aux dites plaques d'extrémité (5-6) op-portunémént espacés, raison pour laquelle, les plaques (5-6) sont avantageusement pourvues d'éléments à entretoise (9).
B) La mise en oeuvre de la structure sus-men- tionée de support et d'armature des deux smelles en béton armé et son assemblage avec les armatures se situant en dessous.
C) La projection du béton sur les deux faces des panneaux (1) d'une épaisseur nécessaire pour obtenir les semelles (10) et (11): cette opération est effectuée avec la technique du spritz- béton.
D) Finitinn des faces visibles avec une couche d'enduit (12) ou avec un autre type convenable de revêtement.

## Revendications

1. Procédé pour l'exécution sur place et sans coffrages, de cloisons de maçonnerie en béton armé qui comporte la préparation d'une structure de support et d'armature du béton, la solidarisation de la dite structure, la projection du béton sur les deux faces de la dite structure et la finition des faces visibles des cloisons obtenues caractérisé par le fait que la structure de support et d'armature du béton est composée:
-d'une série de panneaux (1) rigides, installés de côté entre deux guides (2-3) métalliques;
- de treillis en rond d'acier avec les membrures (4) espacées des faces des penneaux (1) et ancrées à deux plaques (5-6) solidaires des dits guides (2-3);
- de deux grillages métalliques (7-8) espacés des panneaux (1) et ancrés aux treillis (4) et aux plaques (5-6).

2. Procédé selon la revendication 1) caractérisé par le fait que, pendant la préparation de la structure de support du béton, on prévoit l'utilisation de panneaux en matériau isolant thermo-acoustique.

3. Procédé selon la revendication 1) caractérisé par le fait que, pendant la préparation de la structure d'armature de deux semelles en béton armé, on prévoit l'emploi d'éléments métalliques de telle façon que l'on puisse obtenir n'importe quelle structure réticulaire.

4. Procédé selon la revendication 1) caractérisé par le fait que, pendant la préparation de la structure de support et d'armature de deux semelles en béton armé, on prévoit la prédisposition d'ouvertures pour les embrasures des portes et des fenêtres pour les canalisations et pour les installations électriques et hydro- thermosanitaires.

## Patentansprüche

1. Verfahren fur die Ausführung an Ort und Stelle und ohne Schalung von Mauerwerktrennwänden aus Stahlbeton, welches mit der Vorbereitung eines Stütz-und Bewehrungsgerüstes des Betons, der Verankerung des besagten Gerüstes, dem Spritzen des Betons auf die zwei Fronten des besagten Gerustes und der Fertigbearbeitung der Fronten im Hinblick auf die erhaltenen Scheidewände verbunden ist, dadurch gekennzeichnet, dass das Stütz-und Bewehrungsgerüst:
- aus einer Serie von steifen Füllwänden 1, welche Seite an Seite innerhalb von zwei metallenen Führungen 2-3 eingesetzt sind;
- aus Fachwerken aus Rundstahl mit den von den Fronten der Fullwände 1 in Abstand aufgestellten und an zwei mit den besagten Führungen 2-3 einteligen Platten 5-6 verankerten Gurten 4;
- aus zwei von den Füllwänden 1 in Abstand aufgestellten und an den Fachwerken 4 und an den Platten 5-6 verankerten Metallnetzen 7-8 besteht.

2. Verfahren nach dem Patentanspruch 1), dadurch gekennzeichnet, dass man für die Vorbereitung des Stützgerüstes des Betons die Verwendung von Füllwänden aus thermoakustischem Isoliermaterial vorsieht.

3. Verfahren nach dem Patentanspruch 1 dadurch gekennzeichnet, dass man für die Vorbereitung des Bewehrungsgerüstes der zwei Stahlbetonplatten die Verwendung son solchen metallenen Bauteilen vorsieht, mit welchen man irgend eine Netzstruktur erlangen kann.

4. Verfahren nach dem Patentanspruch 1), dadurch gekennzeichnet, dass man für die Vorbereitung des Stütz-und Bewehrungsgerüstes der zwei Stahlbetonplatten die Durchführung der Hohlräume für die Fenster-und Türöffnungen, für die Fuehrungskanäle und für die elektrischen und hydrotyermosanitären Anlagen vorsieht.

## Claims

1. Method of producing at the site and without form work masonry partition walls in reinforced concrete requiring the preparation of a support structure and framework for concrete, the connection of the said structure, the spraying of concrete on both sides of the said structure, and the finishing of the visible surfaces of the walls obtained, characterized by the fact that the support structure and the framework for concrete are made up of:
- a series of rigid panels 1 having the edges installed between two metal guides 2-3;
- steel wire lattices 4 with rafters spaced from the panel surfaces 1 and fastened to two plates 5-6 connected to the said metal guides 2-3;
-two metal nets 7-8 spaced from the panels 1 and fastened to the lattices 4 and the plates 5-6.

2. Method according to claim 1) characterized by the fact that for the preparation of the support structure of concrete, the use of panels in thermoacoustic insulated material is required.

3. Method according to claim 1) characterized by the fact that for the preparation of the framework structure of the two slabs in reinforced concrete, the use of metallic elements in such a manner to obtain any reticular structure is required.

4. Method according to claim 1) characterized by the fact that during the preparation of the support structure and the framework of the two slabs in reinforced concrete, the arrangement of openings for doors and windows frames and sites for electric and hydro-thermo-sanitary fixtures is required.
